# FASCICULE DE BREVET EUROPEEN

(11) **EP 0 515 280 B1**
(45) Date de publication et mention de la délivrance du brevet: **02.08.1995**
(21) Numéro de dépôt: 92401398.0
(22) Date de dépôt: 21.05.1992
(51) Int. Cl.: H01F 27/02, H01F 41/00

(54) **Procédé d'étanchéification d'une pièce surmoulée et pièce ainsi étanchéifée**
Verfahren zum Abdichten eines ausgegossenen Stücks und solch abgedichtetes Stück
Method for sealing a moulded-on piece and sealed piece therefrom

(30) Priorité: 23.05.1991 FR 9106228
(43) Date de publication de la demande: 25.11.1992
(73) Titulaire: SAGEM ALLUMAGE Société Anonyme, F-75783 Paris Cédex 16 (FR)
(72) Inventeur: Mazière, Gilles, F-63000 Clermont-Ferrand (FR)
(74) Mandataire: Bloch, Gérard

(56) Documents cités:
- DE-A- 3 932 750
- PATENT ABSTRACTS OF JAPAN vol. 11, no. 278 (M-623)9 Septembre 1987
- PATENT ABSTRACTS OF JAPAN vol. 5, no. 49 (C-49)8 Avril 1981

## Description

La présente invention concerne un procédé d'étanchéification d'une pièce surmoulée et une pièce ainsi étanchéifiée.

Plus particulièrement, l'invention concerne un procédé d'étanchéification de la jonction entre une partie dépassante d'une pièce au moins partiellement en matière synthétique et un surmoulage en résine thermodurcissable.

Jusqu'à présent, l'étanchéité était obtenue dans ce cas en déposant une colle au silicone sur la pièce en matière plastique avant son surmoulage. Il n'est en effet pas possible de faire adhérer directement une matière thermodurcissable sur une matière thermoplastique. Ce procédé présentait toutefois l'inconvénient de nécessiter des opérations difficilement automatisables.

La présente invention vise à pallier ces inconvénients.

A cet effet, l'invention a tout d'abord pour objet un procédé d'étanchéification de la jonction entre une partie dépassante d'une pièce au moins partiellement en matière synthétique et un surmoulage en résine thermodurcissable, caractérisé par le fait que l'on forme une gorge dans ladite pièce, à proximité et autour de sa dite partie dépassante, que l'on place un joint torique dans ladite gorge, et que l'on réalise le surmoulage de résine thermodurcissable par dessus ledit joint torique.

Le joint torique utilisé peut par exemple être réalisé dans une matière polyacrylique ou fluorocarboné.

De préférence, on place le joint torique en extension dans ladite gorge.

L'extension du joint torique dans sa gorge permet d'éviter, lors du surmoulage, des infiltrations de résine thermodurcissable entre le joint et la pièce en matière synthétique.

La présente invention a également pour objet une pièce en matière synthétique surmoulée de résine thermodurcissable, étanchéifiée par le procédé décrit ci-dessus.

La pièce est alors étanche. On a pu constater que l'étanchéité était conservée après cent chocs thermiques réalisés par un maintien de la pièce à -40 degrés C pendant une heure, puis un passage à +130 degrés C en quelques secondes, et un maintien pendant une heure à cette dernière température.

On décrira maintenant, à titre d'exemple non limitatif, un mode de réalisation particulier de l'invention, en référence à la figure unique annexée, représentant une vue partielle en coupe axiale d'un capteur inductif étanchéifié par un procédé selon l'invention.

Ce capteur 1 est composé pour l'essentiel de spires de cuivre 2, enroulées sur un bobinot 3 réalisé en matériau thermoplastique ou thermodurcissable, par exemple en polyester thermoplastique ou en résine époxydique, et revêtu par surmoulage d'un matériau thermodurcissable telle qu'une résine époxydique 4.

Le noyau 5 de l'enroulement dépasse du surmoulage 4, de sorte qu'il est nécessaire d'étanchéifier l'enroulement 2, des infiltrations d'humidité pouvant se produire au niveau de la zone de contact 6 entre le noyau 5 et le surmoulage 4, puis migrer le long de la jonction 7 entre le bobinot 3 et le surmoulage.

A cet effet, on prévoit selon l'invention une gorge 8, dans le bobinot 4, et un joint torique 9 en matériau polyacrylique disposé en extension dans la gorge 8.

La gorge 8 entoure entièrement la partie dépassante du capteur.

Le joint torique 9 est mis en place dans la gorge 8 avant l'opération de surmoulage, au cours de laquelle le matériau thermodurcissable 4 est moulé au-dessus de l'enroulement 2 et du joint 9.

Lors de ce surmoulage, la résine époxydique 4 comprime le joint 9 dans la gorge 8, assurant ainsi l'étanchéité.

L'extension du joint dans la gorge permet d'éviter les infiltrations de résine époxydique lors du surmoulage entre le joint et la gorge, infiltrations qui pourraient s'opposer à une compression convenable du joint.

## Revendications

1. Procédé d'étanchéification de la jonction entre une partie dépassante d'une pièce (3) au moins partiellement en matière synthétique et un surmoulage (4) en résine thermodurcissable, caractérisé par le fait que l'on forme une gorge (8) dans ladite pièce, à proximité et autour de sa dite partie dépassante, que l'on place un joint torique (9) dans ladite gorge, et que l'on réalise le surmoulage de résine thermodurcissable par dessus ledit joint torique.

2. Procédé selon la revendication 1, dans lequel on utilise un joint torique polyacrylique.

3. Procédé selon la revendication 1, dans lequel on utilise un joint torique fluorocarboné.

4. Procédé selon l'une quelconque des revendications 1 à 3, dans lequel on place le joint torique en extension dans ladite gorge.

5. Pièce en matière synthétique surmoulée de résine thermodurcissable, étanchéifiée par le procédé selon l'une quelconque des revendications 1 à 4.

## Patentansprüche

1. Verfahren zur Abdichtung der Verbindung zwischen einem überstehenden Teil eines Gegenstandes (3), der mindestens teilweise aus Kunststoff besteht, und einem Gußteil (4) aus einem hitzehärtbaren Harz,
dadurch gekennzeichnet,
- daß man in dem Gegenstand eine Nut (8) bildet, die sich in der Nähe von und rings um das überstehende Teil herum befindet,
- daß man einen torusförmigen Dichtungsring (9) in der Nut anordnet
- und daß man das Gußteil aus hitzehärtbarem Harz über dem torusförmigen Dichtungsring ausbildet.

2. Verfahren nach Anspruch 1,
bei dem ein torusförmiger Dichtungsring aus Polyacryl verwendet wird.

3. Verfahren nach Anspruch 1,
bei dem ein torusförmiger Dichtungsring aus Fluorkohlenstoff verwendet wird.

4. Verfahren nach einem der Ansprüche 1 bis 3,
bei dem der torusförmige Dichtungsring unter Ausdehnung in der Nut angeordnet wird.

5. Gegenstand aus Kunststoff, der mit einem hitzehärtbarem Harz umformt wird und der durch das Verfahren nach einem der Ansprüche 1 bis 4 abgedichtet wird.

## Claims

1. Process for sealing the joint between a projecting part of a piece (3) at least partially of synthetic material and a duplicate moulding (4) of thermo-setting resin, characterised in that a groove (8) is formed in the said piece in the proximity of and around its said projecting part, that an O-ring (9) is placed in the said groove and that the duplicate moulding of thermo-setting resin is carried out over the said O-ring.

2. Process according to claim 1, in which a polyacrylic O-ring is used.

3. Process according to claim 1, in which an O-ring containing fluorocarbon is used.

4. Process according to any of claims 1 to 3 in which the O-ring is placed stretched in the said groove.

5. Piece of synthetic material duplicate moulded in thermo-setting resin, sealed by the process according to any of claims 1 to 4.
